# FASCICULE DE BREVET EUROPEEN

(11) **EP 1 764 811 B1**
(45) Date de publication et mention de la délivrance du brevet: **05.11.2008**
(21) Numéro de dépôt: 06354024.9
(22) Date de dépôt: 25.07.2006
(51) Int. Cl.: H01H 9/36

(54) **Dispositif de coupure comportant une chambre d'extinction d'arc de taille réduite**
Trennschalter mit einer verkleineten Lichtbogenlöschkammer
Circuit breaker with a reduced size arc chamber

(30) Priorité: 16.09.2005 FR 0509487
(43) Date de publication de la demande: 21.03.2007
(73) Titulaire: SCHNEIDER ELECTRIC INDUSTRIES SAS, 92500 Rueil-Malmaison (FR)
(72) Inventeur: Rival, Marc c/o Schneider Electric Industries SAS, 38050 Grenoble Cedex 09 (FR)
(74) Mandataire: Tripodi, Paul

(56) Documents cités:
- DE-A1-2102004 002 93
- FR-A- 2 803 687
- US-A- 1 963 643
- US-A- 2 468 422

## Description

### DOMAINE TECHNIQUE DE L'INVENTION

L'invention est relative à un dispositif de coupure électrique comprenant au moins un pôle électrique comprenant un organe de contact fixe en matériau conducteur, un organe de contact mobile apte à passer d'une position fermée dans laquelle il est en contact avec l'organe de contact fixe, à une position ouverte où les deux organes de contact sont séparés. Le dispositif de coupure électrique comprend une chambre d'extinction d'arc comportant deux flasques latéraux parallèles placés de part et d'autre d'un plan longitudinal médian, une paroi postérieure, une corne d'arc inférieure en matériau conducteur, reliée électriquement à l'organe de contact fixe et s'étendant à proximité de la paroi postérieure. Ladite corne inférieure est bordée par un pourtour en matériau gazogène. La chambre d'extinction d'arc comporte un empilement de séparateurs s'étendant d'un flasque latéral à l'autre, sensiblement perpendiculairement au plan médian longitudinal, au moins deux des séparateurs comportant une échancrure s'étendant selon le plan médian longitudinal.

### ETAT DE LA TECHNIQUE

Lorsqu'un dispositif de coupure basse tension de forte intensité est utilisé pour couper des courants électriques de faible intensité sous des tensions relativement élevées, de l'ordre de 600 Volts efficaces en monophasé, ou 1000 Volts efficaces triphasés, les chambres de coupure supportent des contraintes thermiques et mécaniques importantes. Lesdits courants électriques de faible intensité sont de l'ordre de 5 à 15 fois le courant nominal.

Les dimensions des chambres de coupure doivent respecter certaines règles de conception afin de fournir un volume d'échange énergétique nécessaire à l'extinction de l'arc.

La profondeur de la chambre d'extinction d'arc, c'est à dire sa dimension longitudinale entre l'entrée de la chambre et la paroi d'échappement des gaz, doit être suffisant pour pourvoir au volume d'échange énergétique nécessaire à l'extinction de l'arc. Cependant, il s'avère souvent souhaitable de réduire la taille de ces chambres de coupure afin de pouvoir proposer des dispositifs de coupure de tailles réduites.

Le document FR2604026 décrit un dispositif de coupure dont la corne d'arc inférieure s'élargit de sa partie antérieure proche des contacts à sa partie postérieure proche du fond de la chambre d'extinction. La partie postérieure élargie constitue une partie collectrice dont la surface est plus faible que la section d'une racine d'arc pour un arc qui serait formé avec une densité de courant électrique constante correspondant au courant de rupture nominal. L'objectif est ici d'amener l'arc sur la partie collectrice et de l'y stabiliser. L'arc stabilisé se développe alors essentiellement dans la partie médiane de la chambre. Une telle configuration n'est efficace que si la dimension longitudinale de la chambre, c'est-à-dire sa profondeur entre zone de contact fixe et la paroi postérieure de la chambre servant à l'extraction des gaz est importante. La largeur de la chambre peut être réduite, car elle n'est pas exploitée pour l'extinction de l'arc.

La solution décrite dans le brevet FR2803687 comporte un dispositif dont la corne d'arc inférieure est sollicitée à un même degré sur les deux parties les plus latérales de la zone d'extrémité postérieure. Ceci permet d'affirmer que les deux parties latérales de la chambre ont contribué dans des proportions très proches à l'absorption de l'énergie dégagée par l'arc, donc à l'extinction de celui-ci. Ceci est du à la forme particulière de la corne d'arc qui favorise une oscillation latérale rapide de l'arc d'un côté à l'autre de la zone d'extrémité postérieure de la corne d'arc. Cette disposition permet d'utiliser pleinement la largeur disponible de la chambre, et donc d'obtenir la coupure d'arc de tension élevée, au-dessus de 600 volts efficaces pour la phase considérée, avec une chambre de faible profondeur. Ce type de solution trouve une application particulièrement performante en terme de réduction de volume en terme de profondeur de chambre. L'invention s'applique de manière préférentielle à un pôle relativement large, en particulier un pôle dont la distance entre la zone de contact de l'organe de contact fixe et la paroi du fond de la chambre est inférieure à la distance entre les flasques latéraux de la chambre. Il s'applique également à un pôle dont la corne d'arc inférieure à une longueur, mesurée dans le plan médian longitudinal, qui est inférieure à la plus grande largeur de la partie postérieure de la corne d'arc, mesurée suivant un axe perpendiculaire au plan longitudinal médian.

Cependant la solution du brevet FR2803687 ne peut pas s'adapter à des dispositifs de coupure dont la chambre de coupure doit aussi être réduite dans sa largeur tout en gardant les mêmes proportions dans les autres directions.

### EXPOSE DE L'INVENTION

L'invention vise donc à remédier aux inconvénients de l'état de la technique, de manière à proposer une chambre d'extinction d'arc de taille réduite permettant l'extinction de l'arc au moment de la coupure de courants de faible intensité sous des tensions importantes.

La chambre d'extinction d'arc du dispositif de coupure selon l'invention comporte au moins un séparateur régénérateur placé parallèlement à la corne d'arc inférieure, ledit au moins un séparateur comportant au moins une surface métallique recouvrant au moins la moitié des échancrures selon le plan médian longitudinal.

De préférence, la surface métallique dudit au moins un séparateur régénérateur est au moins égale au quart de la surface de la chambre d'extinction d'arc dans le plan XY, ladite surface métallique étant sensiblement centrée par rapport au fond des échancrures des séparateurs.

De préférence, la largeur et la longueur du séparateur régénérateur sont respectivement au moins égale à 50% de la largeur et de la longueur desdits séparateurs.

Selon un mode de réalisation préférentiel de l'invention, le séparateur régénérateur comporte une échancrure s'étendant selon le plan médian longitudinal, la longueur de ladite échancrure étant moins grande que la longueur des échancrures des autres séparateurs.

Avantageusement, la longueur de l'échancrure est inférieure ou égale à 60% de la longueur des échancrures.

Avantageusement, la longueur de l'échancrure est comprise entre 20 et 50% de la longueur des échancrures.

De préférence, ledit au moins un séparateur comporte une épaisseur supérieure à celle des autres séparateurs.

De préférence, ledit au moins un séparateur régénérateur est placé entre la corne d'arc inférieure et le premier séparateur.

De préférence, le dispositif de coupure électrique comporte un seul séparateur régénérateur.

Selon un autre mode de réalisation préférentiel de l'invention, le dispositif de coupure électrique comporte une corne d'arc supérieure en matériau conducteur sensiblement parallèle à des séparateurs.

De préférence, la corne d'arc supérieure forme un angle avec l'ensemble des séparateurs.

Dans un mode de réalisation particulier, la corne d'arc supérieure comporte un rabat s'étendant parallèlement à la paroi postérieure en direction de la corne d'arc antérieure, l'organe de contact mobile étant destiné à être, en position d'ouverture, en vis à vis dudit rabat.

Avantageusement, la corne inférieure est bordée par un pourtour saillant par rapport à la partie postérieure de ladite corne d'arc inférieure.

### BREVE DESCRIPTION DES FIGURES

D'autres avantages et caractéristiques ressortiront plus clairement de la description qui va suivre d'un mode particulier de réalisation de l'invention, donné à titre d'exemple non limitatif, et représenté au dessin annexé sur lequel :
- la figure 1 représente une vue d'un pôle d'un appareillage selon un premier mode de réalisation de l'invention, en coupe suivant un plan longitudinal médian d'une chambre de coupure de ce pôle ;
- la figure 2 représente une vue du dessus du pôle de la figure 1 ;
- la figure 3 représente en perspective éclatée d'une partie du pôle de la figure 1, montrant notamment la chambre d'extinction d'arc ;
- la figure 4 représente une vue de dessus d'un séparateur régénérateur selon un premier mode préférentiel de réalisation de l'invention ;
- la figure 5 représente une vue de dessus d'un séparateur de la chambre d'extinction selon la figure 1 ;
- la figure 6 représente une vue de dessus d'un séparateur régénérateur selon un second mode préférentiel de réalisation de l'invention.

### DESCRIPTION DETAILLEE D'UN MODE DE REALISATION

Selon le mode préférentiel de réalisation de l'invention, en référence aux figures 1 à 3, un dispositif de coupure multipolaire basse tension de puissance 10 comporte un boîtier isolant moulé 12 renfermant un mécanisme de commande 14 de type connu, muni d'un barreau de commutation transversal 16 commun à l'ensemble des pôles, tourillonnant dans des paliers ménagés dans le boîtier 12. Chaque pôle comporte un organe de contact fixe 20, un organe de contact mobile 22 et une chambre d'extinction d'arc 24 située à proximité de l'organe de contact fixe 20.

L'organe de contact fixe 20 comporte une plage d'amenée de courant 26 montée dans le fond du boîtier 12, partiellement sous la chambre d'extinction d'arc 24. La plage fixe d'amenée de courant 26 comporte une barrette de contact 36 qui coopère avec des pastilles de contact 58 des doigts de contact 46 de l'organe de contact mobile 22. Les doigts de contact 46 sont reliés électriquement à la plage d'amenée de courant 40 par l'intermédiaire d'une cage 42.

La plage fixe d'amenée de courant 26 se prolonge vers l'intérieur de la chambre 24 par une corne d'arc inférieure conductrice 34. La plage d'amenée de courant 26 et la corne d'arc 34 sont constitués de divers matériaux métalliques conducteurs, et sont à un même potentiel.

La corne d'arc inférieure 34, destinée à réceptionner la racine de l'arc lorsque l'arc s'étend depuis la barrette de contact fixe 36 vers l'intérieur de la chambre 24. La corne d'arc inférieure 34 constituée par une plaque métallique conductrice est fixée par une face externe à la plage 26 de l'organe de contact fixe 20. Elle comporte une face interne située à l'intérieur de la chambre 24. La partie postérieure de la corne d'arc 34 s'étend à proximité de la paroi postérieure 72 de la chambre d'extinction d'arc 24.

La corne d'arc inférieure 34 est fixée sur un fond constitué par une plaque en matériau isolant 90, en l'occurrence du polyamide 6-6 chargé à 30% de fibre de verre. Ladite plaque comporte une empreinte correspondant à la forme de la corne d'arc inférieure et dans laquelle vient se loger la corne d'arc 34.

La partie de la plaque 90 non recouverte par la corne d'arc s'étend jusqu'aux flasques 68 et la paroi postérieure 72. Elle présente un pourtour 92 formant un épaulement saillant dans la chambre 24 et affleurant à la périphérie de la face interne de la corne d'arc 34. Alternativement, le pourtour 92 peut faire saillie vers l'intérieur de la chambre jusqu'à une hauteur supérieure à celle de la face interne de la corne d'arc.

Le pourtour 92 a une forme arrondie en forme de C qui épouse la forme du rebord de la partie postérieure de la corne d'arc de manière à constituer une séparation entre la partie postérieure de la corne et la paroi postérieure 72 de la chambre d'une part, et entre la partie postérieure et les flasques latéraux 68 d'autre part.

L'organe de contact mobile 22 comporte quant à lui une plage fixe conductrice d'amenée de courant 40, une cage support 42 montée pivotante autour d'un axe 44 fixe par rapport au boîtier 12. L'organe de contact mobile 22 peut comporter de préférence une pluralité de doigts de contacts 46. Les doigts de contact 46 pivotent autour d'un axe géométrique commun 50, fixe par rapport à la cage 42, et sont rappelés vers l'organe de contact fixe 20 par des ressorts de pression de contact 52. Une bielle d'accouplement 54 sert à l'accouplement entre la cage 42 de l'organe de contact mobile 22 et une manivelle 56 du barreau de commutation 16 du mécanisme 14. Chaque doigt 46 comporte une pastille de contact 58, destinée à assurer le contact avec la barrette de contact 36 de l'organe de contact fixe 20 lorsque l'appareil est dans la position fermée.

En outre, l'organe de contact mobile 22 comporte de préférence un ergot 60 faisant saillie au-delà de la pastille de contact vers la chambre d'extinction 24. Les doigts de contact 46 sont reliés électriquement à la plage d'amenée de courant 40 par l'intermédiaire de tresses.

La chambre d'extinction 24 comporte deux flasques latéraux 68 en matériau isolant, qui sont parallèles au plan de coupe de la figure 1. Lesdits flasques sont situés à égale distance de part et d'autre du plan de coupe, de sorte que celui-ci constitue un plan géométrique longitudinal médian 70 de la chambre 24 et du pôle. Une paroi postérieure 72 d'échappement des gaz est agencée à l'arrière de la chambre d'extinction 24, perpendiculairement aux flasques latéraux 68. Cette paroi 72 comporte un ou plusieurs orifices d'échappement des gaz de coupure. Une ouverture antérieure 76 est agencée à proximité de la barrette de contact 36, à l'opposé de la paroi postérieure 72. Des séparateurs 78 constitués par des plaques métalliques planes s'étendent perpendiculairement au plan longitudinal médian 70 de l'ouverture antérieure 76 à la paroi postérieure 72. Les séparateurs 78 sont disposés à distance les uns des autres de manière à laisser la possibilité d'une circulation de gaz entre l'ouverture antérieure 76 et la paroi postérieure 72. Ils sont supportés latéralement par les flasques latéraux 68.

Chaque séparateur 78 possède une arrête antérieure définissant dans le plan de la plaque une échancrure 80 de captation de l'arc électrique. Cette échancrure 80 présente approximativement une forme incurvée concave en U ou en V. En outre cette échancrure 80 s'étend selon le plan médian longitudinal 70.

La chambre d'extinction 24 comporte au moins un séparateur régénérateur 79 positionné parallèlement et au plus près de la corne d'arc inférieure 34. Ledit séparateur régénérateur 79 est positionné sensiblement parallèlement aux séparateurs 78. Dans l'exemple de réalisation, ledit au moins un séparateur régénérateur 79 est placé entre la corne d'arc inférieure 34 et le premier des séparateurs 78. La distance séparant le séparateur régénérateur 79 de ladite corne est sensiblement égale à l'épaisseur des séparateurs 78. Ledit au moins un séparateur régénérateur 79 est généralement réalisé dans un matériau métallique similaire à celui des autres séparateurs 78. En outre, ledit au moins un séparateur 79 comporte de préférence une épaisseur supérieure à celle des autres séparateurs 78.

Selon les différents modes de réalisation décrits ci-dessous, un seul séparateur régénérateur 79 est placé à coté de la corne d'arc inférieure 34

Selon le premier mode préférentiel de l'invention, le séparateur comporte au moins une surface métallique qui est au moins égale au quart de la surface de la chambre d'extinction d'arc dans le plan XY. En outre, ladite surface métallique est disposée par rapport aux autres séparateurs 78 de manière à recouvrir au moins la moitié des échancrures 80 selon le plan médian longitudinal 70.

Comme représenté sur la figure 4, ladite surface métallique est sensiblement centrée par rapport au fond 81 des échancrures 8 des séparateurs 78.

La largeur et la longueur du séparateur régénérateur 79 sont respectivement au moins égale à 50% de la largeur I et de la longueur L des séparateurs 78.

Le séparateur régénérateur est placé et maintenu dans un cadre non représenté dont deux cotés sont fixés sur les flasques latéraux 68. Le cadre peut être réalisé par exemple dans un matériau céramique.

Selon un second mode préférentiel de réalisation de l'invention, le séparateur régénérateur 79 comporte une arrête antérieure définissant dans le plan du séparateur une échancrure 100. Ladite échancrure s'étend selon un axe y parallèle au plan médian longitudinal 70. L'échancrure 100 est moins profonde que celle des autres séparateurs 78. En effet, la longueur de ladite échancrure selon l'axe y est moins grande que la longueur Léch des échancrures 80 des autres séparateurs 78. A titre d'exemple, la longueur de l'échancrure 100 dudit au moins un séparateur régénérateur 79 est inférieure ou égale à 60% de la longueur Léch des échancrures 80. La longueur de l'échancrure 100 est comprise de préférence entre 20 et 50% de la longueur Léch des échancrures 80 des autres séparateurs 78.

Le fonctionnement du dispositif selon ce mode de réalisation préférentiel est le suivant. En position de fermeture, le barreau de commutation 16 verrouillé par le mécanisme 14, maintient la cage 42 dans la position illustrée sur la figure 1. Les ressorts 52 assurent une pression de contact entre le doigt de contact mobile 22 et le contact d'arc fixe 20.

Sur détection d'un faible courant de défaut, un déclencheur électronique agit sur le mécanisme 14 qui provoque l'ouverture des contacts. La rotation de l'arbre de commutation 16 fait pivoter la cage 42 autour de son axe de rotation 44. Les doigts de contact 22 pivotent très légèrement autour de l'axe de rotation 50, dans le sens inverse des aiguilles d'une montre, sous l'effet des ressorts de pression de contact 52, tout en restant en contact avec la barrette 26. Puis ils rencontrent une butée de la cage 42, et sont entraînés solidairement avec la cage 42 en rotation dans le sens horaire autour de l'axe de rotation 44, de sorte qu'ils se séparent de la barrette 26.

Un arc naît entre les contacts fixe et mobile 20, 22. Par l'effet électrodynamique de boucle de courant dans l'organe de contact fixe 20, la racine de l'arc migre immédiatement sur le rebord de la partie antérieure de la corne d'arc inférieure 34 puis vers l'intérieur de la chambre 24. L'arc, en pénétrant dans la chambre 24, se divise plus ou moins au contact des séparateurs 78, 79 en arcs élémentaires, chaque arc élémentaire constituant une liaison électrique en série entre deux séparateurs 78 adjacents ou entre la corne d'arc inférieure 34 et le séparateur régénérateur 79 lui faisant face.

En arrivant dans la partie postérieure de la chambre 24, la racine d'arc a tendance à provoquer l'ablation du pourtour 92 en matériau gazogène avec une importante émission de gaz, notamment d'hydrogène.

Cette émission de gaz à proximité immédiate de la racine de l'arc provoque une constriction de la racine d'arc et conduit à un refroidissement du pied d'arc. On observe ainsi localement une régénération diélectrique plus élevée ce qui permet d'obtenir une zone peu ionisée à proximité de la partie inférieure de la chambre d'extinction 24.

En outre, la présence d'un séparateur régénérateur 79 métallique de masse et de surface suffisante permet d'accélérer le refroidissement du pied d'arc de manière significative. Compte tenu que le pied d'arc est à la fois circonscrit et localisé principalement au niveau du centre du séparateur régénérateur 79, le bord dudit séparateur en regard de la zone d'ouverture n'est pas vaporisé par l'arc électrique. La présence de cette zone plus froide sur le bord antérieur du séparateur régénérateur 79 limite les risque de reclaquage de l'arc dans cette zone.

Le refroidissement local de l'arc électrique doit être réalisé de préférence au plus proche des bords inférieur et/ou supérieur de la chambre d'extinction 24.

Il est à souligner que ce phénomène n'est significatif que pour la coupure de courants d'intensité faible sous une tension élevée. Lors de la coupure des courants d'intensité élevée sous une tension faible, l'arc envahit de manière classique la totalité de la chambre.

Selon une variante de réalisation de l'invention, la chambre d'extinction 24 comporte une corne d'arc supérieure 96. Cette corne d'arc facilite l'insertion de l'arc dans la chambre de coupure et force l'arc à se déplacer dans les séparateurs 78 sur toute la hauteur de la chambre de coupure. En outre, la corne d'arc supérieure 96 est destinée à réceptionner la tête de l'arc électrique en fin d'ouverture de l'organe de contact mobile 22. Elle est constituée par une plaque métallique. Cette plaque métallique peut être sensiblement parallèle aux séparateurs 78 ou formée un angle δ avec ces derniers. Selon l'exemple décrit, la corne d'arc supérieure 96 forme un angle δ avec l'ensemble des séparateurs 78. Le positionnement de la corne d'arc supérieur est réalisé de manière à ce que le contact mobile vienne à proximité de ladite plaque en position ouverture.

Lorsque la chambre d'extinction est de taille réduite, la hauteur de l'empilement des séparateurs 78 peut être supérieure à la course de déplacement du contact mobile 22. Il est alors nécessaire de prolonger la corne d'arc supérieure 96 selon une direction parallèle à la paroi postérieure 72. Un rabat 98 s'étend alors parallèlement à la paroi postérieure (72) en direction de la corne d'arc antérieure (34). La présence de ce rabat 98 tend à réduire la surface de l'ouverture antérieure 76 de manière à ce que le contact mobile 22 en position ouverte se trouve en vis à vis avec ledit rabat 98. Ainsi, lorsque le mécanisme arrive en position ouverte, la tête d'arc commute sur la corne d'arc supérieure 96, et un arc secondaire se forme en série avec le premier, entre le rabat 98 et les doigts de contact mobile 22.

Selon une variante de réalisation des différents modes de réalisation, la forme incurvée de l'échancrure 80 des séparateurs 78 comporte avec une encoche 82 plus étroite et dissymétrique. Les séparateurs 78 sont alors empilés de manière que les encoches 82 se trouvent alternativement d'un côté latéral et de l'autre de la chambre 24.

## Revendications

1. Dispositif de coupure électrique (10) comprenant au moins un pôle électrique comprenant :
- un organe de contact fixe (20) en matériau conducteur,
- un organe de contact mobile (22) apte à passer d'une position fermée dans laquelle il est en contact avec l'organe de contact fixe, à une position ouverte où les deux organes de contact sont séparés,
- une chambre d'extinction d'arc (24), comportant :
- deux flasques latéraux (68) parallèles placés de part et d'autre d'un plan longitudinal médian (70),
- une paroi postérieure (72),
- une corne d'arc inférieure (34) en matériau conducteur, reliée électriquement à l'organe de contact fixe (20) et s'étendant à proximité de la paroi postérieure (72), ladite corne inférieure (34) est bordée par un pourtour (92) en matériau gazogène,
- un empilement de séparateurs (78) s'étendant d'un flasque latéral à l'autre, sensiblement perpendiculairement au plan médian longitudinal (70), au moins deux des séparateurs comportent une échancrure (80) s'étendant selon le plan médian longitudinal (70),
**caractérisé en ce qu'**il comporte au moins un séparateur régénérateur (79) placé parallèlement à la corne d'arc inférieure (34), ledit au moins un séparateur comportant au moins une surface métallique recouvrant au moins la moitié des échancrures (80) selon le plan médian longitudinal (70).

2. Dispositif de coupure électrique selon la revendication 1 **caractérisé en ce que** la surface métallique dudit au moins un séparateur régénérateur (79) est au moins égale au quart de la surface de la chambre d'extinction d'arc dans le plan XY, ladite surface métallique étant sensiblement centrée par rapport au fond (81) des échancrures (80) des séparateurs (78).

3. Dispositif de coupure électrique selon la revendication 2 **caractérisé en ce que** la largeur et la longueur du séparateur régénérateur (79) sont respectivement au moins égale à 50% de la largeur (I) et de la longueur (L) desdits séparateurs (78).

4. Dispositif de coupure électrique selon l'une des revendications 1 à 3 **caractérisé en ce que** le séparateur régénérateur (79) comporte une échancrure (100) s'étendant selon le plan médian longitudinal (70), la longueur de ladite échancrure étant moins grande que la longueur (L1) des échancrures (80) des autres séparateurs (78).

5. Dispositif de coupure électrique selon la revendication 4 **caractérisé en ce que** la longueur de l'échancrure (100) est inférieure ou égale à 60% de la longueur (L1) des échancrures (80).

6. Dispositif de coupure électrique selon la revendication 5 **caractérisé en ce que** la longueur de l'échancrure (100) est comprise entre 20 et 50% de la longueur (L1) des échancrures (80).

7. Dispositif de coupure électrique selon l'une quelconque des revendications précédentes **caractérisé en ce que** ledit au moins un séparateur (79) comporte une épaisseur supérieure à celle des autres séparateurs (78).

8. Dispositif de coupure électrique selon l'une quelconque des revendications précédentes **caractérisé en ce que** ledit au moins un séparateur régénérateur (79) est placé entre la corne d'arc inférieure (34) et le premier séparateur (78).

9. Dispositif de coupure électrique selon l'une quelconque des revendications précédentes **caractérisé en ce qu'**il comporte un seul séparateur régénérateur (79).

10. Dispositif de coupure électrique selon l'une quelconque des revendications précédentes **caractérisé en ce qu'**il comporte une corne d'arc supérieure (96) en matériau conducteur sensiblement parallèle à des séparateurs (78).

11. Dispositif de coupure électrique selon la revendication 10 **caractérisé en ce que** la corne d'arc supérieure (96) forme un angle (δ) avec l'ensemble des séparateurs (78).

12. Dispositif de coupure électrique selon la revendication 10 ou 11 **caractérisé en ce que** la corne d'arc supérieure (96) comporte un rabat (98) s'étendant parallèlement à la paroi postérieure (72) en direction de la corne d'arc antérieure (34), l'organe de contact mobile (22) étant destiné à être, en position d'ouverture, en vis à vis dudit rabat (98).

13. Dispositif de coupure électrique selon l'une quelconque des revendications précédentes **caractérisé en ce que** la corne inférieure (34) est bordée par un pourtour (92) saillant par rapport à la partie postérieure de ladite corne d'arc inférieure (34).

## Claims

1. An electric switchgear device (10) comprising at least one electric pole-unit comprising:
- a stationary contact part (20) made of conducting material,
- a movable contact part (22) able to move from a closed position wherein it is in contact with the stationary contact part to an open position wherein the two contact parts are separated,
- an arc chute (24), comprising:
- two parallel side flanges (68) placed on each side of a longitudinal mid-plane (70),
- a rear wall (72),
- a bottom arcing horn (34) made of conducting material electrically connected to the stationary contact part (20) and extending close to the rear wall (72), said bottom arcing horn (34) being surrounded by a periphery (92) made of gas-generating material,
- a stack of separators (78) extending from one side flange to the other, substantially perpendicularly to the longitudinal mid-plane (70), at least two of the separators comprising a notch (80) extending in the longitudinal mid-plane (70),
**characterized in that** it comprises at least one regenerating separator (79) placed in parallel manner to the bottom arcing horn (34), said at least one regenerating separator comprising at least one metallic surface covering at least a half of the notches (80) in the longitudinal mid-plane (70).

2. The electric switchgear device according to claim 1 **characterized in that** the metallic surface of said at least one regenerating separator (79) is at least equal to a quarter of the surface of the arc chute in the plane XY, said metallic surface being substantially centred with respect to the bottom (81) of the notches (80) of the separators (78).

3. The electric switchgear device according to claim 2 **characterized in that** the width and length of the regenerating separator (79) are respectively at least equal to 50% of the width (I) and length (L) of said separators (78).

4. The electric switchgear device according to one of claims 1 to 3 **characterized in that** the regenerating separator (79) comprises a notch (100) extending in the longitudinal mid-plane (70), the length of said notch being smaller than the length (L1) of the notches (80) of the other separators (78).

5. The electric switchgear device according to claim 4 **characterized in that** the length of the notch (100) is smaller than or equal to 60% of the length (L1) of the notches (80).

6. The electric switchgear device according to claim 5 **characterized in that** the length of the notch (100) is comprised between 20 and 50% of the length (L1) of the notches (80).

7. The electric switchgear device according to any one of the foregoing claims **characterized in that** said at least one separator (79) has a larger thickness than that of the other separators (78).

8. The electric switchgear device according to any one of the foregoing claims **characterized in that** said at least one regenerating separator (79) is placed between the bottom arcing horn (34) and the first separator (78).

9. The electric switchgear device according to any one of the foregoing claims **characterized in that** it comprises a single regenerating separator (79).

10. The electric switchgear device according to any one of the foregoing claims **characterized in that** it comprises a top arcing horn (96) made of conducting material substantially parallel to the separators (78).

11. The electric switchgear device according to claim 10 **characterized in that** the top arcing horn (96) forms an angle (δ) with the set of separators (78).

12. The electric switchgear device according to claim 10 or 11 **characterized in that** the top arcing horn (96) comprises a flap (98) extending parallel to the rear wall (72) in the direction of the bottom arcing horn (34), the movable contact part (22) being designed to be facing said flap (98) in the open position.

13. the electric switchgear device according to any one of the foregoing claims **characterized in that** the bottom arcing horn (34) is surrounded by a periphery (92) salient with respect to the rear part of said bottom arcing horn (34).

## Patentansprüche

1. Elektrisches Schaltgerät (10) mit mindestens einem Pol, der
- ein feststehendes Schaltstück (20) aus einem Leiterwerkstoff,
- ein bewegliches Schaltstück (22), das von einer Einschaltstellung, in der es mit dem beweglichen Schaltstück in Berührung steht, in eine Ausschaltstellung verbracht werden kann, in der die beiden Schaltstücke voneinander getrennt sind,
- sowie eine Lichtbogenlöschkammer (24) mit
- zwei beidseitig einer Längsmittelebene (70), parallel zueinander angeordneten Seitenwänden (68),
- einer Rückwand (72),
- einem unteren Lichtbogenhorn (34) aus einem Leiterwerkstoff, das elektrisch mit dem feststehenden Schaltstück (20) verbunden ist und in der Nähe der Rückwand (72) verläuft, welches untere Lichtbogenhorn (34) einen Randabsatz (92) aus einem gasabgebendem Material aufweist,
- und einem Stapel aus annähernd senkrecht zur Längsmittelebene (70) von einer Seitenwand bis zur anderen verlaufenden Trennstegen (78) umfasst, wobei in mindestens zwei dieser Trennstege ein in der Längsmittelebene (70) verlaufender Ausschnitt (80) ausgebildet ist,
**dadurch gekennzeichnet, dass** es mindestens einen parallel zum unteren Lichtbogenhorn (34) angeordneten Wiederverfestigungssteg (79) mit mindestens einer Metallfläche umfasst, die in der Längesmittelebene (70) mindestens die halbe Fläche der Ausschnitte (80) überdeckt.

2. Elektrisches Schaltgerät nach Anspruch 1, **dadurch gekennzeichnet, dass** die Metallfläche des mindestens einfach vorhandenen Wiederverfestigungsstegs (79) mindestens einem Viertel der Fläche der Lichtbogenlöschkammer in der Ebene XY entspricht, wobei die genannte Metallfläche annähernd mittig in Bezug zum Grund (81) der in den Trennstegen (78) ausgebildeten Ausschnitte (80) angeordnet ist.

3. Elektrisches Schaltgerät nach Anspruch 2, **dadurch gekennzeichnet, dass** die Breite und die Länge des Wiederverfestigungsstegs (79) mindestens 50% der Breite (I) bzw. der Länge (L) der genannten Trennstege (78) entspricht.

4. Elektrisches Schaltgerät nach einem der Ansprüche 1 bis 3, **dadurch gekennzeichnet, dass** ein in der Längsmittelebene (70) verlaufender Ausschnitt (100) im Wiederverfestigungssteg (79) ausgebildet ist, wobei die Länge des genannten Ausschnitts kleiner ist als die Länge (L1) der Ausschnitte (80) der übrigen Stege (78).

5. Elektrisches Schaltgerät nach Anspruch 4, **dadurch gekennzeichnet, dass** die Länge des Ausschnitts (100) maximal 60% der Länge (L1) der Ausschnitte (80) entspricht.

6. Elektrisches Schaltgerät nach Anspruch 5, **dadurch gekennzeichnet, dass** die Länge des Ausschnitts (100) zwischen 20 und 50 % der Länge (L1) der Ausschnitte (80) beträgt.

7. Elektrisches Schaltgerät nach irgendeinem der vorhergehenden Ansprüche, **dadurch gekennzeichnet, dass** der genannte, mindestens einfach vorhandene Wiederverfestigungssteg (79) eine größere Dicke aufweist als die übrigen Stege (78).

8. Elektrisches Schaltgerät nach irgendeinem der vorhergehenden Ansprüche, **dadurch gekennzeichnet, dass** der genannte, mindestens einfach vorhandene Wiederverfestigungssteg (79) zwischen dem unteren Lichtbogenhorn (34) und dem ersten Trennsteg (78) angeordnet ist.

9. Elektrisches Schaltgerät nach irgendeinem der vorhergehenden Ansprüche, **dadurch gekennzeichnet, dass** es einen einzelnen Wiederverfestigungssteg (79) aufweist.

10. Elektrisches Schaltgerät nach irgendeinem der vorhergehenden Ansprüche, **dadurch gekennzeichnet, dass** es ein oberes Lichtbogenhorn (96) aus einem Leiterwerkstoff umfasst, das annähernd parallel zu den Trennstegen (78) verläuft.

11. Elektrisches Schaltgerät nach Anspruch 10, **dadurch gekennzeichnet, dass** das obere Lichtbogenhorn (96) mit dem Gesamtstapel der Trennstege (78) einen Winkel (δ) bildet.

12. Elektrisches Schaltgerät nach Anspruch 10 oder 11, **dadurch gekennzeichnet, dass** am oberen Lichtbogenhorn (96) ein Überhang (98) ausgebildet ist, der in Richtung des vorderen Lichtbogenhorns (34) parallel zur Rückwand (72) verläuft, wobei das bewegliche Schaltstück (22) dazu dient, in der Ausschaltstellung dem genannten Überhang (98) gegenüber zu liegen.

13. Elektrisches Schaltgerät nach irgendeinem der vorhergehenden Ansprüche, **dadurch gekennzeichnet, dass** das untere Lichtbogenhorn (34) einen Randabsatz (92) aufweist, der aus dem hinteren Abschnitt des genannten unteren Lichtbogenhorns (34) heraussteht.
